# EUROPÄISCHE PATENTSCHRIFT

(11) **EP 1 080 278 B1**
(45) Veröffentlichungstag und Bekanntmachung des Hinweises auf die Patenterteilung: **12.04.2006**
(21) Anmeldenummer: 99970141.0
(22) Anmeldetag: 13.09.1999
(51) Int. Cl.: E04B 1/08, E04D 13/16

(54) **GEBÄUDE, INSBESONDERE EIN NIEDRIGENERGIE-GEBÄUDE**
BUILDING, ESPECIALLY A LOW ENERGY BUILDING
BATIMENT, NOTAMMENT BATIMENT A CONSOMMATION D'ENERGIE REDUITE

(30) Priorität: 06.10.1998 DE 19847070
(43) Veröffentlichungstag der Anmeldung: 07.03.2001
(73) Patentinhaber: Dost, Peter, 10247 Berlin (DE); Hintersdorf, Gert, 12623 Berlin (DE); Klauschke, Hermann, 10179 Berlin (DE)
(72) Erfinder: Dost, Peter, 10247 Berlin (DE); Hintersdorf, Gert, 12623 Berlin (DE); Klauschke, Hermann, 10179 Berlin (DE)
(74) Vertreter: COHAUSZ DAWIDOWICZ HANNIG & SOZIEN
(86) Internationale Anmeldenummer: PCT/DE1999/002963
(87) Internationale Veröffentlichungsnummer: WO 2000/020698

(56) Entgegenhaltungen:
- WO-A-93/23629
- DE-A- 4 324 612
- US-A- 2 268 907
- US-A- 2 440 763
- US-A- 4 221 093

## Beschreibung

### Anwendungsbiet der Erfindung

Die Erfindung betrifft ein Gebäude, insbesondere ein Niedrigenergie-Gebäude mit Wänden und Dächern aus schübfest miteinander Verbündenen Innen- und Außengurten aufweisenden Stahlkassettenplatten und mit Streifenfundamenten, Kellerwänden, Wänden, Boden- und Deckenplatten aus schübfest miteinander Innen- und Außengurten aufweisenden Stahltrapezprofilplatten.

Als Einsatzgebiete sind leichte Bauten, Ein- und Zweifamilienhäuser, Doppelhäuser, An-, Um- und Aufbauten sowie Zweckbauten mit oder ohne Keller vorgesehen.

Für den Aufbau einer Gebäudekonstruktion ist es bekannt, als konstruktiver Kern schubfest miteinander verbundene Stahlkassettenplatten für den Aufbau von Wänden und Dächern sowie schubfest miteinander verbundene Stahltrapezprofilplatten für den Aufbau von Streifenfundamenten, Kellerwänden, Boden- und Deckenplatten zu verwenden (DE-OS 2426464, DE-OS 2931891, DE-OS 4324612,, DE-GM 8616637). Die Befestigung der Innenschale eines Gebäudes erfolgt dabei an einer an den Innengturten der Platten angebrachten Querlattung.

Die Anwendung der Stahlkassettenplatten ist jedoch nur auf biege- und schubbeanspruchte Bauelemente beschränkt. Nur für diese Art des Einsatzes gibt es Zulassungen. Dabei übernehmen die Stahlkassettenplatten nur Windlasten mit gegebenenfalls Schneelasten senkrecht zu Ihrer Ebene und Schubkräfte in ihrer Ebene zur Sicherung der Scheibenwirkung der Wände. Druckbeanspruchen, so wie sie für tragende Wände notwendig sind, sind nicht zugelassen, so dass lediglich kleinere Gebäude und Container nach dem bekannten Prinzip aufgebaut werden können..

Die Stahlkassettenplatten haben die Aufgabe, die Wärmedämmung aufzunehmen und formstabil zu halten sowie die durch Windeinflüsse bewirkten Druck- und Sogkräfte und bei Dächern zusätzlich noch Schneelasten aufzunehmen und auf die Unterkonstruktionen in Form von Pfetten, Bindern, Wandriegeln sowie zu Stützen zu übertragen. Ausschlaggebend für die Zulassungen der Stahlkassettenplatten ist deren Tragfähigkeit.

Dagegen sind Stahltrapezprofilplatten auch für Druckbeanspruchungen in Profilrichtung in ihrer Ebene einzusetzen. Diese sind jedoch durch ihre Formgebung den Stahlkassettenplatten für einen Einsatz als Wandelemente unterlegen. Für den Einsatz als Deckenelemente sind sie nur für kleine Spannweiten geeignet. Komplette Gebäude, z.B. bis zu zwei Geschossen, und größerer Spannweite sind mit den Stahltrapezprofilplatten nicht zu realisieren.
Für die Ausbildung eines Fundamentes ist eine komplizierte Grundkonstruktion notwendig, welche darüber hinaus noch schwimmend und maßgerecht in dem noch flüssigen Beton gehalten werden muss.

Der Erfindung liegt die Aufgabe zugrunde, eine komplette Gebäudekonstruktion, auch für größere Höhen und Spannweiten, mit Stahlkassetten- und Stahltrapezprofilplatten in einer Verbundkonstruktion zu entwickeln, wobei durch den gezielten Einbau von Dämmstoffen ein Niedrigenergie-Gebäude geschaffen werden soll.

Dies wird dadurch erreicht dass erfindungsgemäß die Innen- (37) und Außengurte (42, 43) der Stahlkassettenplatten (48) und bei den Stahltrapezprofilen (2) die Innen- und/oder Außengurte (34) in Gurtrichtung mit je einer schubfest verbundenen Lattung (44, 45; 35) versehen sind, dass die in einem U-förmigen Halteelement (50) schubfest fixierten Stirnseiten der Stahlkassettenplatten (48) kraftschlüssig eingegossen bzw. verschraubt sind, dass die Deckenplatten (9) auf den mit den Innengurten (34) schubfest verbundenen Lattungen (35) gelagert und über Querlatten schubfest verbunden sind, dass die Öffnungen (8) für Türen und Fenster Stürze (64) aufweisen, bei denen aus Stahlkassettenplatten (48) Schubwandträgerkonstruktionen gebildet sind die aus dem u-förmigen Halteelement (50) und Stahlkassettenabschnitten (88) zusammengesetzt sind und dass Streifen- oder Kellerfundament (1) aus Stahltrapezprofilplatten (2) besteht, die mit dem Betonfundament verbunden sind.

### Ausführungsbeispiel

An einem Ausführungsbeispiel wird die Erfindung näher erläutert. Die Zeichnungen zeigen:
Fig. 1: einen Querschnitt durch das Wohnhaus mit Streifenfundament aus Stahltrapezprofilen, Deckenplatte aus Stahltrapezprofil als Stahl - Holz - Verbundkonstruktion, Wände aus Stahlkassettenplatten als Stahl - Holz - Verbundkonstruktion und Dach aus Stahlkassettenplatte als Stahl - Holz - Verbundkonstruktion;
Fig. 2: einen Querschnitt durch das Wohnhaus mit Keller sowie Bodenplatte und Kellerwänden aus Stahltrapezprofilen sowie tragenden Wänden aus Stahlkassettenplatten als Stahl - Holz - Verbundkonstruktionen für ein Drempelgeschoß;
Fig. 3: das Streifenfundament im Detail mit einer Draufsicht auf das Stahltrapezprofil;
Fig. 4: Konstruktion der Kelleraußenwand und der Bodenplatte im Detail;
Fig. 5: einen Horizontalschnitt durch die Kelleraußenwand mit Wandaufbau;
Fig. 6: die Deckenplatte im Detail;
Fig. 7: die Stahlkassettenplatte als Stahl - Holz - Verbund im Prinzip;
Fig. 8: die Verbindung der Stahlkassettenplatten mit Luftdichtung im Prinzip;
Fig. 9: das innere Stahltragsystem der Außenwandkonstruktion als Perspektivdarstellung und dessen Montageablauf;
Fig. 10 die Gebäudeecklösung im Detail;
Fig. 11: die Grundrissvariante mit den Ecklösungen der Außenwände, Toleranzausgleich und Innenwänden im Prinzip;
Fig. 12: der Toleranzausgleich im Detail;
Fig. 13: die Draufsicht einer Erkerausbildung im Prinzip;
Fig. 14: Die Ausbildung beliebiger Öffnungen mit einem als Schubwandträger ausgebildeten Sturz in der Ansicht sowie im horizontalen und vertikalen Schnitt;
Fig. 15: einen Horizontalschnitt durch die Außenwand im Prinzip;
Fig. 16: einen Horizontalschnitt durch eine weitere Außenwand im Prinzip;
Fig. 17: eine Schnitt senkrecht zur Dachebene durch das Dachelement im Prinzip;
Fig. 18: das Prinzip der Handmontage mit den vorgefertigten Dachelementen;
Fig. 19: der Aufbau einer tragenden Wand-, Decken- oder Dachkonstruktion mit Stahltrapezprofilplatten;
Fig. 20: weitere Beispiele für den Aufbau einer tragenden Wand-, Decken- oder Dachkonstruktion in Abhängigkeit unterschiedlicher Belastungszustände.

Das Einfamilienhaus (Fig. 1) weist das Streifenfundament 1, bestehend aus der Stahltrapezprofilplatte 2, dem Betonfundament 3 und dem Belüftungskanal 4 im Bereich des gewachsenen Bodens 5 und der aus dem Stahltrapezprofil - Holz - Verbund bestehenden Bodenplatte 6 auf. Auf der Stahltrapezprofilplatte 2 ist die senkrecht trapezförmig profilierte Stahlkassetten - Holz - Verbundplatte 7 als tragende Wand und als Zwischenwand aufgesetzt und weist die Öffnung 8 für Fenster auf. Auf die Stahlkassetten - Holz - Verbundplatte 7 ist die aus dem Stahltrapezprofil- Holz - Verbund bestehende Deckenplatte 9 aufgelegt. Über die Fuß- und Mittelpfetten 10 und dem Firstholz 11 ist das Stahlkassetten - Dachelement 12 befestigt. Dabei sind die Stahlkassettenplatten und die Stahltrapezprofilplatten jeweils miteinander schubfest verbunden.
Das Wohnhaus (Fig. 2) weist das Streifenfundament 1, bestehend aus der Stahltrapezprofilplatte 2 sowie den Betonfundament 3, und die Bodenplatte 6 zur Ausbildung des Kellerraumes 13 auf. Die Stahlkassetten - Holz - Verbundplatte 7 ist durchgehend zur Ausbildung des Drempelgeschosses angeordnet.
Das Streifenfundament 1 (Fig. 1 und Fig. 3) weist den Fundamentgraben 15 mit dem gewachsenen Boden 5, dem planierten Boden 16 und der Grabensohle 17 auf. Die Stahltrapezprofilplatte 2 wird mit dem Bodenteil 18 über den Bereich der Grabensohle 17 in den gewachsenen Boden 5 eingebracht und weist die Ausbördelung 19 oder anderer Querversteifungen auf. In den Bereich der Ausbördelung 19 wird das Betonfundament 3 gegossen und der Fundamentgraben 15 außen mit Füllboden 20 aufgefüllt. Innen wird der Füllboden 20 nur bis in den Bereich des planierten Bodens 16 eingebracht.

An der Stahltrapezprofilplatte 2 wird die Auflage 21 angeordnet und die als Stahltrapezprofil - Holz - Verbund ausgebildete Bodenplatte 6 aufgelegt sowie fixiert. Die obere Stirnseite 22 der Stahltrapezprofilplatte 2 weist das u-förmige Halteprofil 23 und die Luftöffnung 24 auf. Zwischen Bodenplatte 6 und planiertem Boden 16 ist der Hohlraum 25 ausgebildet, so daß über diesen und der Luftöffnung 24 eine Luftzirkulation erreicht wird.
Das Streifenfundament 1 (Fig. 2 und Fig. 4) weist den Fundamentgraben 15 mit dem gewachsenen Boden 5 auf. In den Fundamentgraben 15 wird das vorgefertigte Betonfundament eingebracht. Auf dieses wird die Stahltrapezprofilplatte 2 als Kelleraußenwand befestigt und im Bereich der Befestigung wasserundurchlässig vergossen. Auf die Auflage 21 wird die als Stahltrapezprofil ausgebildete Bodenplatte 27 unter Zwischenlage der elastischen Schicht 85 und der wasserhaltenden Sperrschicht 28 fixiert. Zwischen gewachsenem Boden 5 und Sperrschicht 28 ist die tragende wasserdurchlässige Dämmung 29 (Perimeterdämmung) eingebracht. Die als Stahltrapezprofil - Holz - Verbund ausgebildete Deckenplatte 6 ist über die Auflage 21 fixiert.
Die Kelleraußenwand 30 (Fig. 5) ist dabei so aufgebaut, daß im Bereich des Kellers 13 die Stahltrapezprofilplatte 2 die Innendämmung 31 und im Außenbereich die wasserdurchlässige Dämmung 29 vor Füllboden 20 aufweist. Die Außenwandung der Stahltrapezprofilplatte 2 ist mit der Wärmeschutzbeschichtung 86 versehen.
Alle Einzelelemente sind untereinander als Scheibe ausgebildet.
Die als Stahltrapezprofil - Holz - Verbund ausgebildete Deckenplatte (Fig. 6) weist die Stahltrapezprofilplatte 33 mit am Untergurt 34 befestigten schubfest verbundene Lattung 35 auf. Zwischen wasserdampfdurchlässiger Unterspannbahn 36 und Stahltrapezprofilplatte 33 sowie Lattung 35 ist die Wärme- und Schalldämmung 32 angeordnet.
Die Stahlkassetten - Holz - Verbundplatte 7 (Fig. 7) für die tragenden Wände sowie für die Innen-, Zwischen - und Trennwände weist die Stahlkassettenplatte 48 mit dem trapezförmig profilierten Innengurt 37, die profilierten Stege 38; 39 und den abgekröpften, die Innenrastnase 40 und die Außenrastnase 41 aufweisenden Außengurte 42; 43 auf. Am die Außenrastnase 41 aufweisenden Außengurt 43 wird die nach der Montage schubfest zu verbindende Lattung 44 befestigt. Am Innengurt 37 wird die nach der Montage schubfest zu verbindende Lattung 45 befestigt.

Die Verbindung der Stahlkassetten - Holz - Verbundplatten 7 (Lattung 44; 45 nicht dargestellt) erfolgt über die Rastnasen 40; 41, der Luftdichtung 47 und der Schraubverbindung 46 (Fig. 8). Die Lattung 45 wird mit Dichtungen aufweisender Schraubverbindung 87 von außen befestigt.
Zum Aufbau der tragenden Wand 49 (Fig. 9) sind die Stahlkassettenplatten 48 über die Rastnasen 40; 41 (Fig.7) vormontiert, im u-förmigen Halteelement 50 geführt sowie über die Schraubverbindungen 51 fixiert (Lattung 44; 45 nicht dargestellt). Die untere Stirnseite der Stahltrapezprofilplatten 48 sind im u-förmigen Halteelement 50 mittels Vergußmasse eingegossen (nicht dargestellt). Die obere Stirnseite der Stahlkassettenplatten 48 sind ebenso mit dem u-förmigen Halteelement 50 zu führen.
Zur Ausbildung der Ecke der tragenden Wände 49; 53 (Fig. 10) ist der Außengurt der Stahlkassettenplatten für die Wand 53 am Steg 38 der Stahlkassettenplatten für die Wand 49 geführt und über die Schraubverbindung 51 miteinander verbunden. Der Steg 39 der Stahlkassettenplatten für die Wand 53 ist mit dem Innengurt 37 der Stahlkassettenplatten für die Wand 49 über die Schraubverbindung 51 verbunden (Lattung 44; 45 nicht dargestellt).

Der Grundriß für den Aufbau des Gebäudes (Fig. 11) zeigt die tragenden Außenwände 49; 53 und die Innenwand 54. Die Innenwand 54 ist über die Stege 38 der Stahlkassettenplatten 48 mit den Innengurten 37 der Stahlkassettenplatten 49 über Schraubverbindungen fixiert. Zum Zwecke des Toleranzausgleiches ist die Stahlkassettenplatte 55 senkrecht getrennt und über den Teil - Innengurt 56 mit dem Innengurt 37 der Stahlkassettenplatte der Innenwand 54 über Schraubverbindungen verbunden.
Für einen weiteren Toleranzausgleich (Fig. 11 und Fig.12) ist die Stahltrapezprofilplatte 55 am Innengurt 37 senkrecht getrennt und über die senkrechte u-förmige Lasche 56 mittels Dichtungen aufweisenden Schraubverbindungen 57 verbunden (Lattung 44; 45 nicht dargestellt).
Ist in der tragenden Wand 49 der Erker 57 auszubilden (Fig. 13), so sind die Stahlkassettenplatten schubfest miteinander zu verbinden (Lattung 44; 45 nicht dargestellt). Dabei ist die Stahlkassettenplatte 55 senkrecht getrennt auszubilden. Ebenso ist ein gewölbter Erker durch elastische Krümmung der Stege möglich. Die u-förmigen Elemente sind entsprechend auszubilden.

Die Ausbildung der Fensteröffnung 59 erfolgt so (Fig. 14), daß die Laibung durch waagerechte Trennung der Stahlkassettenplatten 48 ausgeschnitten ist. Als Sturz 64 ist unter Verwendung des u-förmigen Elementes 50 und der Stahlkassettenabschnitte 88 der Schubwandträger 60 ausgebildet, in dem die Lattungen 61 mit dünnwandigen Platten 62 und den Außengurten der Abschnitte 88 über die Schraubverbindung 63 verbunden sind. Die Lichte sind über die senkrechten Lattungen 65 ausgebildet und ermöglichen jeden beliebigen Ausschnitt. Mit der Lattung 45 ist die Innenschale 66 verbunden (Fig. 15), die z.B. aus der Holzspanplatte 67 und z.B. der Gipsfaserplatte 68 besteht. Auf diese ist gegebenenfalls die Wärmeschutzbeschichtung 69 aufzubringen.

Zwischen Innengurt 37 und Innenschale 66 ist die Dämmstoffschicht 70 eingebracht. Zwischen Innengurt 37 und Außengurten 42; 43 sind die Dämmstoffschichten 71, 72 eingebracht. Auf die Dämmstoffschicht 71 ist die Wärmeschutzbeschichtung 69 aufgespritzt. Ebenso ist es möglich die Wärmeschutzbeschichtungen 69 zwischen den Dämmstoffschichten 70; 71; 72 einzubringen. Dazu ist ein Träger, z.B. Papier, mit der Wärmeschutzbeschichtung zu versehen.

Die Außenschale 74 wird durch die mit der Lattung 44 verbundenen Trägerplatte 75 zur Aufnahme von z.B. Putz oder Platten ausgebildet. Der zwischen Innengurt 37 und Holzspanplatte 67 gebildete Hohlraum ist im Bedarfsfall als Installationskanal 76 auszubilden.
Ein solcher Aufbau der Außenwand gewährleistet eine hohe Dämmung, indem z.B. bei einer Gesamtwandstärke von nur 23 cm ein K-Wert von 0,14 W/m²K erreichbar ist.
Für den Aufbau der tragenden Außenwand (Fig. 16) ist es ohne weiteres möglich mehrere Lagen von Dämmstoffschichten 70; 71; 72 zwischen Innengurt 37 und Außenschale 74 einzubringen sowie die Wärmeschutzbeschichtungen 69; 73 aufzubringen bzw.einzulegen. Dabei wird z.B. bei einer Gesamtwandstärke von nur 30 cm ein K-Wert von 0,11 W/m²K erreicht. Die Lattung 55 ist dabei mit größerer Dicke zu versehen, um damit die Deckenlasten bei Drempelgeschossen oder mehrgeschossigen Gebäuden zu übertragen.
Für die Ausbildung des Daches (Fig. 17) ist die Stahlkassettenplatte 12 mit dem Dämmstoff 77 versehen und die Wärmeschutzbeschichtung 69 bis über die Außengurte 42; 43 sowie in dem Bereich der Stege 38; 39 ausgebildet. Am Innengurt 37 sind die senkrechten Befestigungswinkel 78 über die Schraubverbindungen 79 angeordnet. Am Befestigungswinkel 78 ist schubfest die Lattung 45 befestigt und so das dachhohe Element 80 gebildet. Damit ist ein hohe Vorfertigung des Daches erreicht. Für den Aufbau des Daches ist die Handmontage der dachhohen Elemente 80 ohne weiteres möglich (Fig. 18). Nach Verlegung der Elemente 80 ist die Konterlattung 82 zu befestigen. Auf diese ist jede beliebige Dacheindeckung aufzubringen. Auf die Lattung 45 ist die Innenschale 83 befestigt, die die Dämmstoffschicht 84 aufnimmt. Ebenso ist dieser Dachaufbau ohne Vorfertigung durchzuführen.
Ebenso ist dieses dachhohe Element 80 auch für den Aufbau der tragenden Wände verwendbar.
Für die Herstellung einer tragenden Wand-, Decken- oder Dachkonstruktion (Fig. 19) weisen die schubfest miteinander verbundenen Stahltrapezprofilplatten 33 an den Untergurten die schubfest angeordneten Lattungen 35 auf. Die Abstände der Lattungen sind in Abhängigkeit von den Belastungen entsprechjend zu wählen. Der Schichtenaufbau erfolgt in bereits beschriebener Weise.

Für den Aufbau von Wand-, Decken- und Dachkonstruktionen mit unterschiedlichen Belastungszuständen sind schubfest miteinander verbundene Doppel-Stahltrapezprofilplatten 33 verwendet (Fig. 20).

Durch die Erfindungen werden folgende Vorteile erreicht:
1. Einfacher konstruktiver und unkomplizierter Aufbau kompletter Gebäude einschließlich Keller und Streifenfundament aus hochindustriell gefertigten und bauaufsichtlich zugelassenen Elementen.
2. Hohe Einsparungen an Baumaterial insgesamt.
3. Schnelle Bauzeiten auch ohne extremen Vorfertigungsgrad.
4. Durch universelles Baukastensystem flexible Grundrisse und Konstruktionen sowie Lastaufnahmen möglich.
5. Wetterunabhängige Montage.
6. Hohe Erdbebensicherheit.
7. Bereits im System begründete Dampfsperre ohne zusätzlichen Aufwand.
8. Größere Spannweiten und damit stützfreie Decken möglich.

### Aufstellung der Bezugszeichen

- 1: Streifenfundament
- 2: Stahltrapezprofilplatte
- 3: Betonfundament
- 4: Belüftungskanal
- 5: Boden
- 6: Bodenplatte
- 7: Stahlkassetten - Holz -Verbundplatte
- 8: Öffnung
- 9: Deckenplatte
- 10: Fuß- und Mittelpfetten
- 11: Firstholz
- 12: Stahlkassettenelement
- 13: Kellerraum
- 14: Drempelgeschoß
- 15: Fundamentgraben
- 16: Boden
- 17: Grabensohle
- 18: Bodenteil
- 19: Ausbördelung
- 20: Füllboden
- 21: Auflage
- 22: Stirnseite
- 23: Haltprofil
- 24: Luftöffnung
- 25: Hohlraum
- 26: Luftzirkulation
- 27: Bodenplatte
- 28: Sperrschicht
- 29: Dämmung
- 30: Kelleraußenwand
- 31: Innendämmung
- 32: Wärme- und Schalldämmung
- 33: Stahltrapezprofilplatte
- 34: Untergurt
- 35: Lattung
- 36: Unterspannbahn
- 37: Innengurt
- 38: Steg
- 39: Steg
- 40: Innen -Rastnase
- 41: Außen - Rastnase
- 42: Außengurt
- 43: Außengurt
- 44: Lattung
- 45: Lattung
- 46: Schraubverbindung
- 47: Luftdichtung
- 48: Stahlkassettenplatte
- 49: Wand
- 50: Halteelement
- 51: Schraubverbindung
- 52: Ecke
- 53: Tragende Wand
- 54: Innenwand
- 55: Stahlkassettenplatte
- 56: Innengurt
- 57: Erker
- 58: Eckverbindungselement
- 59: Fensteröffnung
- 60: Schubwandträger
- 61: Lattung
- 62: Platte
- 63: Schraubverbindung
- 64: Sturz
- 65: Lattung
- 66: Innenschale
- 67: Holzspanplatte
- 68: Gipsfaserplatte
- 69: Wärmeschutzbeschichtung
- 70: Dämmstoffschicht
- 71: Dämmstoffschicht
- 72: Dämmstoffschicht
- 73: Wärmeschutzbeschichtung
- 74: Außenschale
- 75: Trägerplatte
- 76: Installationskanal
- 77: Dämmstoff
- 78: Befestigungswinkel
- 79: Schraubverbindung
- 80: Element
- 81: Stahlkassettenplatte
- 82: Konterlattung
- 83: Innenschale
- 84: Dämmstoffschicht
- 85: Schicht
- 86: Wärmeschutzbeschichtung
- 87: Schraubverbindung
- 88: Stahlkassettenplattenabschnitte
- 89: Zwischenprofil

## Patentansprüche

1. Gebäude, insbesondere ein Niedrig-Energie-Gebäude, mit Wänden und Dächern aus schubfest miteinander verbundenen, Innen- **(37)** und Außengurten **(42,43)** aufweisenden Stahlkassettenplatten **(48;12))** und mit Streifenfundamenten **(1),** Kellerwänden **(30),** Wänden **(49,53,54),** Boden- und Deckenplatten **(6,9)** aus schubfest miteinander, Innen- und Außengurten **(34)** aufweisenden Stahltrapezprofilplatten **(2), dadurch gekennzeichnet, dass** die Innen- **(37)** und Außengurte **(42,43)** der Stahlkassettenplatten **(48)** und bei den Stahltrapezprofilen **(2)** die Innen- und/oder Außengurte **(34)** mit je einer schubfest verbundenen Lattung **(44,45;35)** versehen sind, dass die Stirnseiten der Stahlkassettenplatten **(48)** in einem U-förmigen Halteelement **(50)** schubfest fixiert sind und kraftschlüssig eingegossen bzw. eingegossen bzw. verschraubt sind, dass die Deckenplatten **(9)** auf den mit den Innengurten **(34)** schubfest verbundenen Lattungen **(35)** gelagert und über Querlatten schubfest verbunden sind, dass die Öffnungen **(8)** für Türen und Fenster Stürze **(64)** aufweisen, bei denen aus Stahlkassettenplatten **(48)** Schubwandträgerkonstruktionen gebildet sind, die aus dem u-förmigen Halteelement **(50)** und Stahlkassettenabschnitten **(88)** zusammengesetzt sind, und dass Streifen- und Kellerfundament **(1)** aus Stahltrapezprofilplatten **(2)** besteht, die mit einem Betonfundament **(3)** verbunden sind.

2. Gebäude nach Anspruch 1, **dadurch gekennzeichnet, dass** an den Lattungen **(44,45)** eine Innen- **(66,83)** und/oder Außenschale **(74)** angeordnet ist.

3. Gebäude nach Anspruch 1, **dadurch gekennzeichnet, dass** die Boden- **(6)** und die Deckenplatten **(9)** auf den mit Stahlkassettenplatten **(48)** verbundenen Auflagerelementen schubfrest angeordnet sind.

4. Gebäude nach Anspruch 1, **dadurch gekennzeichnet, dass** die das Dach bildenden, in Gefällerichtung angeordneten, Stahlkasettenplatten **(12)** mit der am Innengurt **(37)** angeordneten Lattung **(45)** als Befestigungselemente zur Aufnahme einer Innenschale **(83)** und mit der am Außengurt **(42,43)** verbundenen Lattung eine Konterlattung **(82)** zur Aufnahme der Dachbedeckung aufweist.

5. Gebäude nach Anspruch 1, **dadurch gekennzeichnet, dass** die Bodenplatte **(6)** auf dem Streifenfundament **(1)** fixiert und auf einer tragenden Dämmschicht **(29)** gelagert ist.

6. Gebäude nach Anspruch1, 2 und 4, **dadurch gekennzeichnet, dass** die Innenschale **(66, 83)** mit oder ohne innenliegender Dämmung **(70)** sowie mit oder ohne Wärmeschutzbeschichtung **(69)** versehen ist.

7. Gebäude nach Anspruch 1, 2 und 4, **dadurch gekennzeichnet, dass** die Außenschale **(74)** mit innenliegender Dämmung **(71,72)** sowie mit oder ohne Wärmeschutzbeschichtung (69) ausgebildet ist.

8. Gebäude nach Anspruch 1, 2 und 4, **dadurch gekennzeichnet, dass** die Wärmeschutzbeschichtung **(69)** auf den Innengurten **(37)** aufgebracht ist.

9. Gebäude nach Anspruch 1, **dadurch gekennzeichnet, dass** die schubfest verbundene Lattung **(44)** am Außengurt **(43)** zur Aufnahme einer hinterlüfteten Außenschale **(74)** verwendet wird oder dass die schubfest verbundene Lattung **(44)** am Außengurt **(43)** mit einer Lattung zur Aufnahme einer hinterlüfteten Außenschale **(74)** versehen ist.

10. Gebäude nach Anspruch 1, **dadurch gekennzeichnet, dass** an die am Außengurt **(43)** schubfest angeordnete Lattung **(44)** eine Außenhaut angebracht oder davorstellbar ist.

11. Gebäude nach Anspruch 1, **dadurch gekennzeichnet, dass** zur Bildung der tragenden Wände einschließlich der Eckbereiche und des Daches die Abkröpfungen am Außengurt **(43)** der Stahlkassettenplatten **(48)** einrastbar und zur Bildung der Trenn- und Zwischenwände die Abkröpfungen am Innengurt **(37)** ineinander liegend fixiert sind.

12. Gebäude nach Anspruch 1, **dadurch gekennzeichnet, dass** zur Bildung der Trenn- und Zwischenwände die Stahlkassettenplatten **(48)** in linksseitigem und rechtsseitigem Stegwechsel ineinandergreifend verlegt und Längendifferenzen der Wand durch Ineinanderschieben zweier Elemente ausgeglichen sind.

13. Gebäude nach Anspruch 1, **dadurch gekennzeichnet, dass** für einen Toleranzausgleich eine Stahlkassettenplatte **(48)** senkrecht getrennt ausgebildet und mit den so gebildeten Schenkelns ineinander liegend über den Innengurten **(37)** verbunden oder mit einem senkrecht profilierten Verbindungselement über den Inengurten verbunden ist.

14. Gebäude nach Anspruch 1, **dadurch gekennzeichnet, dass** zur Ausbildung einer erkerförmigen Wandung Stahlkassettenplatten **(48)** senkrecht getrennt und mittels senkrechter Befestigungselemente über die Innen- **(37)** und Außengurte **(42,43)** fixiert sind.

15. Gebäuse nach Anspruch 1, **dadurch gekennzeichnet, dass** zur Ausbildung einer gewölbten Wandung die Stahlkassettenplatten **(48)** elastisch verformt ausgebildet sind.

16. Gebäude nach Anspruch 1, **dadurch gekennzeichnet, dass** der trapezförmig profilierte Stahlblech - Holz - Verbund für die Boden- **(6)** und Deckenplatte **(9)** mit einer am Untergurt **(34)** befestigten schubfest verbundenen Lattung versehen ist.

17. Gebäude nach Anspruch 1, **dadurch gekennzeichnet, dass** zur Einbindung von Türen, Fenstern und anderen Öffnungen im Raster der Stahlkassettenplatten **(48)** entsprechende Öffnungen ausgespart sind, wobei die im Wandquerschnitt eingebaute senkrechte Holzbohlen das jeweilige Rohbau-Richtmaß der Öffnungslänge ergeben und die in Höhe des Sturzes geschnittenen Stahlkassettenplatten **(48)** mit den oben und unten angebrachten Holzlattungen **(61,65)** den als Öffnungssturz **(64)** verwendeten Schubwandträger **(60)** bilden.

18. Gebäude nach Anspruch 1, **dadurch gekennzeichnet, dass** zur Ausbildung des Daches die Stahlkassettenplatten **(12)** mit am Innengurt **(37)** angeordneten Befestigungswinkeln **(78)** und der dazwischenliegenden Lattung **(45)** schubfest verbunden sowie mit Dämmstoffschichten **(84)** versehen sind.

19. Gebäude nach Anspruch 18, **dadurch gekennzeichnet, dass** die Dämmstoffschichten **(84)** vom Bereich des Außengurtes **(42,43)** bis in den bereich der Stege **(38,39)** mit einer Wärmeschutzbeschichtung **(69)** versehen.

20. Gebäude nach Anspruch 1 bis 18, **dadurch gekennzeichnet, dass** eine Zwischenlage, z.B. Papier, mit einer Wärmeschutzbeschichtung **(69)** zum Einlegen in Baustoffschichten für die Ausbildung von Wand-, Decken- Boden- und Dachdämmungen für beliebige Gebäude vorgesehen ist.

21. Gebäude nach Anspruch 1 bis 18, **dadurch gekennzeichnet, dass** für den Aufbau des Daches die in Dachneigungsrichtung profilierten, u-förmig gefertigten und schubfest untereinander verbundenen Stahlkassettenplatten **(12)**, an deren Innenseite jeweils im Bereich der Flansche eine schubfest verbundene Holz-Längslattung zur Aufnahme der Innenverkleidung angebracht ist und an deren Außenseite jeweils im Bereich der Flansche eine schubfest verbundene, als Konterlattung **(82)** zur Aufnahme einer Dachdeckung, verwendet sind.

22. Gebäude nach Anspruch 1 bis 18, **dadurch gekennzeichnet, dass** die senkrecht trapezförmig profilierten Stahlkassetenplatten **(2),** deren Innengurt **(34)** an den Verbindungsstellen eine schubfest verbundene Lattung mit fixierenden Befestigungselementen zur Aufnahme der Innenschale, und deren Außengurt mit einer schubfest verbundenen Lattung zur Aufnahem der Außenschale aufweisen sowie mit Dämmstoffschichten versehen ist, für die Ausbildung belebiger Wände verwendet sind.

23. Gebäude nach Anspruch 1 bis 18, **dadurch gekennzeichnet, dass** die senkrecht trapezförmig profilierten Stahlblechplatten **(2)** für die Ausbildung eines Fundamentes oder einer Kellerwand für beliebige Gebäude verwendet wird, wobei die Stahlblechplatten **(2)** über ein u-förmiges Halteelement **(50)** mit den tragenden Wänden verbunden und entweder in ein Betonfundament **(3)** eingegossen oder mit einem Betonfundament verbunden sind.

24. Gebäude nach Anspruch 1 bis 22, **dadurch gekennzeichnet, dass** mehrere schubfest verbundene Stahlblechplatten **(2)** mit oder ohne Zwischenprofil sowie mit oder ohne Lattung oder Dämmung angeordnet sind.

## Claims

1. A building, especially a low-energy building, with walls and roofs made of shear stable connected with each other steel case slabs **(48, 12)** having inside **(37)** and outside **(42, 43)** chords and with ground tables **(1)**, cellar walls **(30)**, walls **(49, 53, 54)**, floor and ceiling plates **(6, 9)** made of shear stable connected with each other steel trapezoid profile slabs **(2)** having inside and outside chords **(34) characterized in that** the inside **(37)** and outside **(42, 43)** chords of the steel case slabs **(48)** and the inside and/or outside chords **(34)** of the steel trapezoid profiles **(2)** each have a shear stable lathwork **(44,45, 35),** that the ends of the steel case slabs **(48)** are fix shear stable cast-in or screwed in a U-shaped holding device **(50)**, that the ceiling plates **(9)** are carried on the shear stable connected with the inside chords **(34)** lathworks **(35)** and shear stable connected by transverse laths, that the openings **(8)** for doors and windows have lintels **(64)** at which of steel case slabs **(48)** are formed bearing constructions for sound walls composed of the U-shaped holding device **(50)** and the steel case sections **(88)**, and that the ground tables and cellar foundation **(1)** consist of steel trapezoid profile slabs **(2)** connected to a concrete foundation **(3)**.

2. A building according to claim 1, **characterized in that** at the lathworks **(44, 45)** is placed a inside **(66, 83)** and/or outside **(74)** shell.

3. A building according to claim 1, **characterized in that** the floor **(6)** and ceiling **(9)** plates are shear stable placed on the bearing elements connected with steel case slabs **(48)**.

4. A building according to claim 1, **characterized in that** the steel case slabs **(12)** forming the roof, placed in slope direction, with the placed at the inside chord **(37)** lathwork **(45)** as fastening elements for carrying an inside shell **(83)** and with the connected to the outside chord **(42, 43)** lathwork has a counter lathwork **(82)** for holding the roof covering.

5. A building according to claim 1, **characterized in that** the floor plate **(6)** is fixed on the ground tables **(1)** and carried on a load bearing insulating layer **(29).**

6. A building according to claims 1, 2 and 4, **characterized in that** the inside shell **(66, 83)** is or is not equipped with internal insulation **(70)** and is or is not equipped with thermal insulation coating **(69)**.

7. A building according to claims 1, 2 and 4, **characterized in that** the outside shell **(74)** is formed with internal insulation **(71, 72)** and with or without thermal insulation coating **(69)**.

8. A building according to claims 1, 2 and 4, **characterized in that** the thermal insulation coating **(69)** is applied on the inside chords **(37)**.

9. A building according to claim 1, **characterized in that** the shear stable connected lathwork **(44)** at outside chord **(43)** is used for holding an outside shell ventilated at rear **(74)** or that the shear stable connected lathwork **(44)** at outside chord **(43)** is equipped with a lathwork for holding an outside shell ventilated at rear **(74).**

10. A building according to claim 1, **characterized in that** at the lathwork **(44)** shear stable placed at outside chord **(43)** is fixed a skin or can be placed in front of it.

11. A building according to claim 1, **characterized in that** for forming the supporting walls including the corner areas and the roof the corner mouldings at outside chord **(43)** of the steel case slabs **(48)** can be snapped in and for forming the dividing and partition walls the corner mouldings at inside chord **(37)** are fixed fitting into each other.

12. A building according to claim 1, **characterized in that** for forming the dividing and partition walls the steel case slabs **(48)** are laid in fitting into each other alternating from the left side to the right side webs and length differences of the wall are levelled by sliding two elements into each other.

13. A building according to claim 1, **characterized in that** for tolerance levelling one steel case slab **(48)** is carried out vertically separated and connected with the thus formed legs fitting into each other above the inside chords **(37)** or with a vertically profiled connecting element above the inside chords.

14. A building according to claim 1, **characterized in that** for forming a bay-formed wall steel case slabs **(48)** are vertically separated and fixed by means of vertical fastening elements over the inside **(37)** and outside **(42, 43)** chords.

15. A building according to claim 1, **characterized in that** for forming a vaulted wall the steel case slabs **(48)** are carried out elastically deformed.

16. A building according to claim 1, **characterized in that** the trapezoid profiled steel sheet - wood - composite for the floor **(6)** and the ceiling **(9)** plates has a shear stable connected lathwork attached to the underside chord **(34).**

17. A building according to claim 1, **characterized in that** for fixing-in doors, windows and other openings in the grid of the steel case slabs **(48)** are left respective openings, where the vertical wooden boards integrated in the cross-section of the wall form the respective theoretical dimension of the length of the opening in unfinished state and the cut in the height of the lintel steel case slabs **(48)** with the top and bottom attached lathworks **(61, 65)** form the lintel **(64)** of the opening which is used as slide wall bearing **(60).**

18. A building according to claim 1, **characterized in that** for forming the roof the steel case slabs **(12)** are connected shear stable with placed at the inside chord **(37)** fastening angles **(78)** and the intermediary lathwork **(45)** and equipped with insulation material layers **(84)**.

19. A building according to claim 18, **characterized in that** the insulating material layers **(84)** are equipped with a thermal insulating coating **(69)** from the region of the outside chord **(42, 43)** to the region of the webs **(38, 39)**.

20. A building according to claims 1 to 18, **characterized in that** an intermediate layer, for example paper, with a thermal insulation coating **(69)** is foreseen to be inserted in building material layers for forming wall, ceiling and floor insulation for any building.

21. A building according to claims 1 to 18, **characterized in that** for assembling the roof are used the profiled in the direction of the roof slope, carried out in U-shape and shear stable connected with each other steel case slabs **(12)** at the inner side of which in the range of the flanges respectively is attached a shear stable connected wooden longitudinal lathwork for holding the inner covering and at the outer side of which in the range of the flanges respectively is attached a shear stable connected counter lathwork **(82)** for holding the roof covering.

22. A building according to claims 1 to 18, **characterized in that** the vertical trapezoid profiled steel case slabs **(2)**, the inside chord **(34)** of which at the joints have a shear stable connected lathwork with fixing fastening elements for holding the inside shell and the outside chord of which has a shear stable connected lathwork for holding the outside shell and is equipped with insulation material layers, are used to form any walls.

23. A building according to claims 1 to 18, **characterized in that** the vertical trapezoid profiled steel sheet slabs **(2)** for forming a foundation or a cellar wall are used for any building, where the steel case slabs **(2)** over a U-shaped holding element **(50)** are connected with the load-bearing walls and are either cast-in in a concrete foundation **(3)** or connected to a concrete foundation.

24. A building according to claims 1 to 22, **characterized in that** several shear stable connected steel case slabs **(2)** are arranged with or without intermediate profile and with or without lathwork or insulation.

## Revendications

1. Bâtiment, notamment bâtiment à énergie réduite, avec murs et toits composés de panneaux cassettes en acier **(48 ; 12)** reliés entre eux et présentant des sangles intérieures **(37)** et extérieures **(42, 43)** et avec des fondations sur semelles **(1)**, des murs de cave **(30)**, des murs **(49, 53, 54)**, des plaques de sol et de plafond **(6, 9)** en panneaux profilés trapézoïdaux en acier **(2)** reliés entre eux de façon résistante à l'effort tranchant et présentant des sangles intérieures et extérieures **(34)**, **caractérisé en ce que** les sangles intérieures **(37)** et les sangles extérieures **(42, 43)** des panneaux cassettes en acier **(48)** et que les sangles intérieures et/ou extérieures **(34)** des profilés trapézoïdaux acier **(2)** sont dotées chacune d'un lattis **(44, 45 ; 35)** relié de façon résistante à l'effort tranchant, **en ce que** les faces frontales des panneaux cassettes en acier **(48)** sont immobilisées de façon résistante à l'effort tranchant dans un élément de retenue **(50)** en U, **en ce qu'**elles sont noyées par adhérence de forces et/ou vissées, **en ce que** les plaques de plafond **(9)** reposent sur les lattis **(35)** reliés avec les sangles intérieures **(34)** de façon résistante à l'effort tranchant et **en ce qu'**elles sont reliées par le biais de lattes transversales de façon résistante à l'effort tranchant, **en ce que** les baies **(8)** pour portes et fenêtres présentent des linteaux **(64)** dans lesquels des structures à poutre pour mur résistant à l'effort tranchant sont formées à partir de panneaux cassettes en acier **(48)**, structures qui sont assemblées à partir de l'élément de retenue **(50)** en U et des segments **(88)** de cassettes en acier, et **en ce que** les fondations sur semelles et fondations de cave **(1)** se composent de panneaux profilés trapézoïdaux en acier **(2)** reliés avec des fondations en béton **(3)**.

2. Bâtiment selon revendication 1, **caractérisé en ce qu'**une coque intérieure **(66, 83)** et/ou une coque extérieure **(74)** est agencée contre les lattis **(44, 45)**.

3. Bâtiment selon la revendication 1, **caractérisé en ce que** les plaques de sol **(6)** et plaques de plafond **(9)** sont agencées de façon résistante à l'effort tranchant sur les éléments d'appui reliés par des panneaux cassettes en acier **(48)**.

4. Bâtiment selon la revendication 1, **caractérisé en ce que** les panneaux cassettes en acier **(12)** formant le toit et agencés dans le sens de la pente, avec le lattis **(45)** agencé contre la sangle intérieure **(37)**, présentent en tant qu'éléments de fixation destinés à recevoir une coque intérieure **(83)** et avec le lattis relié contre la sangle extérieure **(42, 43)**, un contre-lattis **(82)** destiné à recevoir la couverture de toit.

5. Bâtiment selon la revendication 1, **caractérisé en ce que** la plaque de sol **(6)** est immobilisée sur des fondations sur semelles **(1)** et repose sur une couche isolante **(29)** portante.

6. Bâtiment selon les revendications 1, 2 et 4, **caractérisé en ce que** la coque intérieure **(66, 83)** est dotée ou non d'une isolation intérieure **(70)** et qu'elle est dotée ou non d'un revêtement de protection thermique **(69)**.

7. Bâtiment selon les revendications 1, 2 et 4, **caractérisé en ce que** la coque extérieure **(74)** est configurée avec isolation intérieure **(71, 72)** ainsi qu'avec ou sans revêtement de protection thermique **(69)**.

8. Bâtiment selon les revendications 1, 2 et 4, **caractérisé en ce que** le revêtement de protection thermique **(69)** est fixé sur les sangles intérieures **(37)**.

9. Bâtiment selon la revendication 1, **caractérisé en ce que** le lattis **(44)** relié à la sangle extérieure **(43)** de façon résistante à l'effort tranchant est utilisé pour recevoir une coque extérieure **(74)** ventilée par derrière, ou que le lattis **(44)** relié à la sangle extérieure **(43)** de façon résistante à l'effort tranchant est doté d'un lattis destiné à recevoir une coque extérieure **(74)** ventilée par derrière.

10. Bâtiment selon la revendication 1, **caractérisé en ce que** contre le lattis **(44)** agencé contre la sangle extérieure **(43)** de façon résistante à l'effort tranchant a été fixée une enveloppe extérieure ou que cette dernière peut être fixée devant le lattis.

11. Bâtiment selon la revendication 1, **caractérisé en ce que** pour former les murs porteurs y compris les zones en angle et le toit, les coudes situés contre la sangle extérieure **(43)** des panneaux cassettes en acier **(48)** peuvent encranter et que ces coudes peuvent, pour former les murs séparateurs et murs intermédiaires, être immobilisés couchés les uns dans les autres contre la sangle intérieure **(37)**.

12. Bâtiment selon la revendication 1, **caractérisé en ce que** pour former les murs séparateurs et murs intermédiaires, les panneaux cassettes en acier **(48)** sont posées engrenant les uns dans les autres avec alternance des côtés gauches et droits des nervures, et que les différences de longueur du mur sont compensées par introduction coulissante d'un élément dans l'autre.

13. Bâtiment selon la revendication 1, **caractérisé en ce que** pour compenser les tolérances, un panneau cassette en acier **(48)** est configuré séparé verticalement et qu'il est relié par emboîtement via les sangles intérieures **(37)** avec les branches ainsi formées ou qu'il est relié avec un élément de liaison profilé verticalement via les sangles intérieures.

14. Bâtiment selon la revendication 1, **caractérisé en ce que** pour configurer une paroi en forme d'encorbellement des panneaux cassettes en acier **(48)** sont séparés verticalement et immobilisés au moyen d'éléments de liaison verticaux via les sangles intérieures **(37)** et extérieures **(42, 43)**.

15. Bâtiment selon la revendication 1, **caractérisé en ce que** pour former une paroi en forme de voûte, les panneaux cassettes en acier **(48)** sont configurés élastiquement déformés.

16. Bâtiment selon la revendication 1, **caractérisé en ce que** le matériau composite profilé trapézoïdal (tôle d'acier - bois) est doté, pour former la plaque de sol **(6)** et la plaque de toit **(9)** d'un lattis fixé contre la sangle inférieure **(34)** de façon résistante à l'effort tranchant.

17. Bâtiment selon la revendication 1, **caractérisé en ce que** pour intégrer les portes, fenêtres et d'autres ouvertures dans la grille des panneaux cassettes en acier **(48)**, des baies correspondantes ont été ménagées, sachant que les madriers en bois verticaux incorporés dans la section du mur fournissent la cote de longueur indicative respective des baies dans le gros oeuvre et que les panneaux cassettes en acier **(48)** découpés à hauteur du linteau forment, avec les lattis en bois **(61, 65)** fixés en haut et en bas, la poutre de mur à effort tranchant **(60)** officiant de linteau **(64)** de la baie.

18. Bâtiment selon la revendication 1, **caractérisé en ce que** pour former le toit, les panneaux cassettes en acier **(12)** sont reliés de façon résistante à l'effort tranchant à des cornières de fixation **(78)** agencées contre la sangle intérieure **(37)** et au lattis **(45)** situé entremis, et qu'ils sont dotés de couches de matériau isolant **(84)**.

19. Bâtiment selon la revendication 18, **caractérisé en ce que** les couches de matériau isolant **(84)** sont dotées, de la zone de la sangle extérieure **(42, 43)** à la zone des nervures **(38, 39)**, d'une couche de protection thermique **(69)**.

20. Bâtiment selon les revendications 1 à 18, **caractérisé en ce qu'**une couche intermédiaire, de papier par exemple, est prévue avec un revêtement de protection thermique **(69)** pour l'insérer dans les couches de matériau de construction dans le but de former les isolations des murs, des plafonds, du sol et du toit dans des bâtiments quelconques.

21. Bâtiment selon les revendications 1 à 18, **caractérisé en ce que** pour construire le toit, on utilise les panneaux cassettes en acier **(12)** profilés dans le sens de la pente du toit, fabriqués en forme de U et reliés entre eux de façon résistante à l'effort tranchant, panneaux contre le côté intérieur desquels est fixé un lattis longitudinal en bois relié chaque fois au niveau des brides de façon résistante à l'effort tranchant et destiné à recevoir l'habillage interne, et contre le côté extérieur desquels est fixé chaque fois un contre-lattis **(82)** destiné à recevoir une couverture de toit.

22. Bâtiment selon les revendications 1 à 18, **caractérisé en ce que** les panneaux cassettes en acier **(2)** verticaux profilés de façon trapézoïdale, dont la sangle intérieure **(34)** présente au niveau des zones de jonction un lattis relié de façon résistante à l'effort tranchant avec éléments de fixation immobilisants destinés à recevoir la coque intérieure, et dont la sangle extérieure présente un lattis relié de façon résistante à l'effort tranchant destiné à recevoir la coque extérieure et dotée de couches de matériau isolant, s'utilisent pour former des murs quelconques.

23. Bâtiment selon les revendications 1 à 18, **caractérisé en ce que** les panneaux en tôle d'acier **(2)** verticaux profilés de façon trapézoïdale s'utilisent pour former des fondations ou un mur de cave dans des bâtiments quelconques, sachant que les panneaux en tôle d'acier **(2)** sont reliés via un élément de retenue en U **(50)** avec les murs porteurs et qu'ils sont soit noyés dans des fondations en béton **(3)** soit reliés à des fondations en béton.

24. Bâtiment selon les revendications 1 à 22, **caractérisé en ce que** plusieurs panneaux en tôle d'acier **(2)** reliés de façon résistante à l'effort tranchant sont agencés avec ou sans profilé intermédiaire ainsi qu'avec ou sans lattis ou isolation.
